# EUROPÄISCHE PATENTSCHRIFT

(11) **EP 0 414 867 B1**
(45) Veröffentlichungstag und Bekanntmachung des Hinweises auf die Patenterteilung: **01.09.1993**
(21) Anmeldenummer: 90904238.4
(22) Anmeldetag: 16.03.1990
(51) Int. Cl.: B63G 8/34

(54) **VERFAHREN ZUM BETREIBEN GETAUCHTER UNTERSEEBOOTE UND UNTERSEEBOOT**
PROCESS FOR OPERATING SUBMERGED SUBMARINES AND SUBMARINE
PROCEDE DE COMMANDE DE SOUS-MARINS IMMERGES ET SOUS-MARIN

(30) Priorität: 16.03.1989 DE 3908574
(43) Veröffentlichungstag der Anmeldung: 06.03.1991
(73) Patentinhaber: LAUKIEN, Günther, D-76287 Rheinstetten (DE)
(72) Erfinder: LAUKIEN, Günther, D-7512 Rheinstetten-Forchheim (DE); KASTEN, Arne, D-7500 Karlsruhe 1 (DE)
(74) Vertreter: Witte, Alexander, Dr.-Ing.
(86) Internationale Anmeldenummer: DE9000194
(87) Internationale Veröffentlichungsnummer: WO9010575

(56) Entgegenhaltungen:
- DE-C- 3 634 936
- FR-A- 393 656

## Beschreibung

Die Erfindung betrifft ein Verfahren zum Betreiben getauchter Unterseebote, bei denen im Betrieb Kühlwasser erwärmt und das erwärmte Kühlwasser in einer Tiefe an das umgebende Meer abgegeben wird, die gegen Entdeckung durch Infrarotsensoren sicher ist.

Die Erfindung betrifft ferner ein Unterseeboot, bei dessen Betrieb Kühlwasser erwärmt und das erwärmte Kühlwasser in einer Tiefe an das umgebende Meer abgegeben wird, die gegen Entdeckung durch Infrarotsensoren sicher ist.

Ein Verfahren und ein Unterseeboot der vorstehend genannten Art sind aus dem Dokument DE-C-3 634 936 bekannt.

Bei dem bekannten Unterseeboot ist zur Verringerung der Infrarot-Ortbarkeit im Unterseeboot ein Wärmespeicher angeordnet, in dem die von Antriebs- und Stromerzeugungseinrichtungen erzeugte Abwärme zwischengespeichert werden kann, damit das Unterseeboot nicht dadurch mittels Infrarotsensoren ortbar wird, daß es eine Spur warmen Kühlwassers hinter sich herzieht. Bei dem bekannten Unterseeboot besteht die Möglichkeit, nach Erreichen einer gegen die Entdeckung durch Infrarotsensoren sicheren Wassertiefe das in frei flutbaren Räumen befindliche Warmwasser gegen kühleres Umgebungswasser auszutauschen.

Mit der Erfindung sollen die Unterseeboote insbesondere getarnt werden.

Es ist bekannt, getauchte Unterseeboote auf verschiedene Arten und Weisen zu orten. Man unterscheidet dabei zwischen den sog. "aktiven" und den "passiven" Ortungsmethoden. Bei den "aktiven Ortungsmethoden" sendet ein Suchfahrzeug, beispielsweise eine Fregatte, ein Suchsignal, beispielsweise ein Ultraschallsignal, aus und detektiert das Vorhandensein sowie ggf. die Position des getauchten Unterseebootes anhand der vom Unterseeboot reflektierten Signale. Bei den "passiven" Ortungsmethoden wird hingegen eine Umfeldstörung detektiert, die vom Unterseeboot in seiner Umgebung hervorgerufen wird. Diese Umfeldstörung kann z.B. in einer Verwerfung des magnetischen Erdfeldes oder in einer Überlagerung des natürlichen Umgebungsgeräusches mit Eigengeräuschen des Unterseebootes bestehen.

Jede der vorstehend genannten Ortungsmethoden hat ihre spezifischen Vor- und Nachteile. Ein gemeinsamer Nachteil dieser Methoden ist, daß eine Ortung getauchter Unterseeboote umso schwieriger wird, je größer der Abstand des Unterseebootes vom Suchfahrzeug ist. Zwar ist es bekannt (US-A-3 526 002), die Ortung getauchter Unterseeboote auch von Bord eines Flugzeuges vorzunehmen, indem das Flugzeug an einer langen Leine eine extrem empfindliche Magnetsonde (Kernresonanzsonde) hinter sich herschleppt, mit der die vom Unterseeboot verursachten Verwerfungen des Erdmagnetfeldes detektiert werden, auch diese Ortungsmethode stöbt jedoch schnell an ihre Grenzen, und zwar umso mehr, je mehr moderne Unterseeboote aus unmagnetischen Stählen hergestellt werden. Auch ist eine halbwegs präzise Ortung des getauchten Unterseebootes auch bei dieser Methode erst nach mehrmaligem kreuzweisen Überfliegen eines bestimmten Bereiches des Meeres möglich.

Da Unterseeboote motorisch angetrieben werden, fällt an Bord des Unterseebootes stets eine bestimmte Menge an Abwärme an, deren Betrag davon abhängt, von welcher Bauart der Antrieb des Unterseebootes ist, mit welcher Antriebsleistung gerade gefahren wird usw.

In aller Regel werden Unterseeboote zur Kühlung des Antriebssystems mit einem Kühlsystem ausgestattet, bei dem die Abwärme des Antriebsystems an das umgebende Meerwasser abgegeben wird. So ist es beispielsweise bekannt, Leitungen eines internen Kühlkreislaufes des Antriebes außerhalb der Außenhülle des Unterseebootes entlang zu führen, damit das umgebende kalte Meerwasser beim Fahren des Unterseebootes an diesen Leitungen entlangstreicht und Wärme von diesen abführt.

Darüberhinaus entwickeln auch andere Elemente des Unterseebootes, insbesondere eine Innenraumheizung und dgl., eine beträchtliche Abwärme, die über die gesamte Außenhaut des Unterseebootes an das umgebende Meerwasser abgegeben wird.

Ein kleines Unterseeboot erzeugt beispielsweise bei Marschfahrt in der Größenordnung von 100 kW Abwärme, so daß, wenn man im Kühlwasser eine Temperaturerhöhung um 50°C zuläßt, pro Stunde etwa 2 m³ warmes Kühlwasser erzeugt werden. Bei großen Unterseebooten, insbesondere bei mit Kernkraft angetriebenen Unterseebooten, ist die Wärmeleistung wesentlich höher und kann bis in die Größenordnung von einigen 100 MW reichen, so daß sich die Menge des abgegebenen warmen Kühlwassers entsprechend erhöht.

Ein auf Tauchfahrt fahrendes Unterseeboot zieht daher eine Schleppe warmen Kühlwassers hinter sich her, die infolge der geringeren Dichte, verglichen mit dem umgebenden kalten Meerwasser, an die Oberfläche des Meeres steigt. Dies bedeutet, daß ein in Tauchfahrt befindliches Unterseeboot an der Meeresoberfläche eine Spur von erwärmtem Wasser hinter sich herzieht.

Andererseits ist es bekannt, mit Hilfe moderner Detektionsmethoden bereits geringste Temperaturvariationen an der Erdoberfläche zu vermessen, beispielsweise mit Hilfe von eigens dafür eingerichteten Aufklärungssatelliten. Selbst wenn man daher einmal berücksichtigt, daß das von einem auf Tauchfahrt befindlichen Unterseeboot abgegebene warme Kühlwasser durch die Antriebsschrauben des Unterseebootes verwirbelt und damit verteilt wird und sich noch umso mehr verteilt, je tiefer das Unterseeboot getaucht ist bzw. je weiter das erwärmte Wasser aufsteigen muß, um an die Oberfläche des Meeres zu gelangen, so ist es doch mit verfeinerten Nachweismethoden durchaus möglich, an der Meeresoberfläche die Wärmespur eines auf Tauchfahrt befindlichen Unterseebootes zu detektieren.

Der Erfindung liegt daher die Aufgabe zugrunde, ein Verfahren oder eine Vorrichtung der eingangs genannten Art anzugeben, mit der auf Tauchfahrt befindliche Unterseeboote insoweit getarnt werden können.

Diese Aufgabe wird gemäß dem eingangs genannten Verfahren erfindungsgemäß dadurch gelöst, daß das erwärmte Kühlwasser unterhalb des Unterseebootes in die Tiefe verbracht wird.

Gemäß dem eingangs genannten Unterseeboot wird die der Erfindung zugrundeliegende Aufgabe dadurch gelöst, daß Mittel vorgesehen sind, um das erwärmte Kühlwasser unterhalb des Unterseebootes in die Tiefe zu verbringen.

Die der Erfindung zugrundeliegende Aufgabe wird auf diese Weise vollkommen gelöst. Wenn nämlich das erwärmte Kühlwasser von dem auf Tauchfahrt befindlichen Unterseeboot aus in eine ausreichende Tiefe unterhalb des Unterseebootes und unterhalb der Meeresoberfläche verbracht wird, so vermischt sich das dann aufsteigende erwärmte Kühlwasser so weit mit dem umgebenden kalten Meerwasser, daß die Temperaturdifferenz des an die Meeresoberfläche tretenden "verdünnten" Kühlwassers zu dem umgebenden Meerwasser nur noch einige mK beträgt, mit der Folge, daß eine derartig geringe Temperaturdifferenz auch bei modernen Nachweismethoden nicht mehr erkennbar bzw. nicht mehr von den natürlichen Temperaturschwankungen an der Meeresoberfläche systematisch unterschieden werden kann. Die vorstehend erläuterte "Wärmespur" des auf Tauchfahrt befindlichen Unterseebootes wird auf diese Weise so weit verwischt, daß eine Ortung des Unterseebootes auf diese Weise nicht mehr möglich ist.

Bei Ausführungsbeispielen wird das erwärmte Kühlwasser mittels mechanischer Mittel in die Tiefe verbracht.

Diese Maßnahme hat den Vorteil, daß eine chemische Beeinflussung der Umgebung des Unterseebootes nicht stattfindet.

Bei einem praktischen Anwendungsbeispiel werden als Mittel verschließbare Ballastbehälter verwendet. Hierzu weist das Unterseeboot erfindungsgemäß eine Abfüllanlage auf, in der das erwärmte Kühlwasser in Ballastbehältern abfüllbar ist, deren Gewicht in gefülltem Zustand größer ist als das der von ihm verdrängten Menge an umgebendem Meerwasser.

Diese Maßnahmen haben den Vorteil, daß das erwärmte Kühlwasser mit hoher Betriebssicherheit in eine ausreichende Tiefe verbracht werden kann. Auch ist bei entsprechendem Raum im Unterseeboot problemlos eine Lagerung von gefüllten Behältern möglich, wenn ein Versenken der gefüllten Behälter in einer besonderen Situation, beispielsweise einer Gefechtssituation, gerade nicht möglich sein sollte.

Bei einer ersten Variante dieser Ausführungsbeispiele werden die Ballastbehälter als verlorenes Gut am Meeresgrund versenkt.

Diese Maßnahme hat den Vorteil, daß das erwärmte Kühlwasser durch von-Bord-bringen der gefüllten Ballastbehälter undetektierbar entsorgt ist und der Entsorgungsvorgang damit abgeschlossen ist.

Bei einer anderen Gruppe von Ausführungsbeispielen werden die Ballastbehälter hingegen in vorbestimmter Tiefe mittels einer Steuerverbindung geöffnet und nach dem Austreten des erwärmten Kühlwassers wieder an Bord des Unterseebootes genommen. Hierzu sind die gefüllten und abgelassenen Ballastbehälter über eine Verbindungsleitung mit dem Unterseeboot verbunden, und es ist an den Ballastbehältern eine fernsteuerbare Öffnungsvorrichtung vorgesehen.

Diese Maßnahmen haben den Vorteil, daß zum einen eine Belastung des Meeresbodens mit versenkten Ballastbehältern vermieden wird, andererseits brauchen nur verhältnismäßig wenig Ballastbehälter an Bord genommen zu werden, weil diese stets wiederverwendbar sind.

Besonders bevorzugt ist, wenn die Ballastbehälter im wesentlichen aus einer Kunststoffolie bestehen. Dies hat den Vorteil, daß nur sehr wenig Lagerraum im Unterseeboot für die Behälter vor dem Füllen zur Verfügung gestellt werden muß.

Eine praktische Ausführungsform dieses Ausführungsbeispiels zeichnet sich dadurch aus, daß die Abfüllanlage einen Füllzylinder aufweist, auf den ein Endlosschlauch faltenbalgartig aufgeschoben ist, daß der Füllzylinder taktweise in einen vom Füllzylinder abgezogenen Abschnitt des Endlosschlauchs entleerbar ist und daß Mittel zum abschnittsweisen Abbinden des Endlosschlauches vorgesehen sind.

Diese Maßnahme hat den Vorteil, daß bei geringsmöglichem Materialeinsatz für die Ballastbehälter ein schnelles Abfüllen des Kühlwassers möglich ist.

Schließlich ist noch eine weitere Gruppe von Ausführungsbeispielen der Erfindung besonders bevorzugt, bei denen als Mittel eine flexible Rohrleitung verwendet wird, die sich vom Unterseeboot bis in die Tiefe erstreckt.

Diese Maßnahme hat den Vorteil, daß auch im Schleppbetrieb kontinuierlich das erwärmte Kühlwasser abgelassen werden kann, wobei die Tiefe wiederum so bemessen ist, daß das aus dem unteren Ende der Rohrleitung austretende erwärmte Kühlwasser sich auf dem Weg bis an die Meeresoberfläche hinreichend abkühlt.

Besonders bevorzugt ist dabei, wenn am freien Ende der Rohrleitung ein Auslaßkopf angeordnet ist.

Diese Maßnahme hat zum einen den Vorteil, daß der Auslaßkopf nach Art eines Schleppankers wirken kann, um die Rohrleitung ständig im abgesenkten Zustand zu halten, andererseits kann der Auslaßkopf aber auch so gestaltet sein, daß das erwärmte Kühlwasser nach allen Richtungen und/oder verwirbelt abgegeben werden kann, um eine optimale Durchmischung mit dem umgebenden kalten Meerwasser zu gewährleisten.

Ausführungsbeispiele der Erfindung sind in der Zeichnung dargestellt und werden in der nachfolgenden Beschreibung näher erläutert. Es zeigen:
- Fig. 1: eine äußerst schematisierte Darstellung eines auf Tauchfahrt befindlichen Unterseebootes nach dem Stand der Technik, dessen "Wärmespur" mittels eines Aufklärungssatelliten detektierbar ist;
- Fig. 2: eine äußerst schematisierte Darstellung zur Erläuterung eines Ausführungsbeispiels eines erfindungsgemäßen Verfahrens bzw. einer zugehörigen Vorrichtung;
- Fig. 3: in vergrößertem Maßstab ein Detail aus Fig. 2;
- Fig. 4: eine Darstellung ähnlich Fig. 3, jedoch zur Erläuterung eines anderen Verfahrens bzw. noch einer anderen Vorrichtung nach der Erfindung.

In Fig. 1 bezeichnet 10 insgesamt ein auf Tauchfahr befindliches Unterseeboot, das in einem Meer 16 fährt. Das Unterseeboot 10 ist mit einem schematisch angedeuteten Antrieb 11 versehen. Der Antrieb 11 kann ein herkömmlicher Elektromotor, ein Kreislaufdiesel oder ein Kernkraftantrieb sein.

Die Temperatur des Meeres 16 sei mit T₁ bezeichnet, während die Temperatur des Unterseebootes 10 mit T₂ bezeichnet ist. Die Temperatur T₂ liegt dabei oberhalb der Umgebungstemperatur T₁, weil zum einen der Antrieb 11, aber auch andere Aggregate des Unterseebotes 10 Abwärme erzeugen. Diese Abwärme wird zum einen über die Außenhaut des Unterseebootes 10 an das umgebende Wasser des Meeres 16 abgegeben, zum anderen wird zum Kühlen des Antriebes 11 regelmäßig ein Kühlkreislauf verwendet, der einen mit dem Meer 16 in Verbindung stehenden Wärmetauscher aufweist.

Insgesamt hat dies zur Folge, daß das Unterseeboot 10 eine Schleppe 12 von erwärmtem Wasser hinter sich her zieht. Die Temperatur der Schleppe 12 beträgt T₁ + T, wobei T eine Übertemperatur bezeichnet, die kleiner als die Differenz T₂ -T₁ ist und überdies mit der Entfernung vom Unterseeboot 10 örtlich, aber auch zeitlich abnimmt.

Infolge der Schleppe 12 von erwärmtem Wasser bildet sich an der Oberfläche 13 des Meeres 16 eine Fläche A aus, deren Temperatur meßbar höher liegt als die des umgebenden Meeres 16.

Mittels eines Aufklärungssatelliten 14 kann nun über eine geeignete Peilung 15 diese Übertemperatur der Fläche A erkannt und das Unterseeboot 10 damit geortet werden.

Um das Unterseeboot 10 nun gegen die ernannte Fig. 1 erläuterte Ortungsmöglichkeit zu tarnen, können Verfahren und Vorrichtungen verwendet werden, wie sie nachstehend anhand der Fig. 2 bis 4 erläutert werden.

Beim Ausführungsbeispiel der Fig. 2 ist im Unterseeboot 10 eine Kühlwasser-Ausgangsleitung mit einer Abfüllanlage 41 verbunden, deren weitere Einzelheiten weiter unten anhand der Fig. 3 noch erläutert werden.

In der Abfüllanlage 41 werden Behälter 42 mit dem erwärmten Kühlwasser 43 gefüllt. Beim Ausführungsbeispiel der Fig. 2 und 3 sind die Behälter 42 als Beutel aus Kunststoffolie ausgebildet, die an ihrem oberen Ende 44 gefüllt und an ihrem unteren Ende 45 bereits verschlossen sind. Nach dem Füllen des Behälters 42 wird auch das obere Ende 44 verschlossen und der Behälter 42 kann durch eine Öffnung 50 im U-Boot 10 in Richtung des Pfeiles 51 nach unten aus dem Unterseeboot 10 abgelassen werden. Mit 42' ist ein aus dem Unterseeboot 10 abgelassener Behälter bezeichnet, der an seinem unteren Ende mit einem Ballastgewicht 52 versehen ist, damit der Behälter 42' trotz des darin enthaltenen warmen Kühlwassers 43' nach unten absinkt.

Man kann nun die Behälter 42' frei abwerfen, so daß diese als verlorenes Gut zum Meeresboden hin versenkt werden.

Bei einer anderen Variante, die ebenfalls in Fig. 2 dargestellt ist, ist hingegen eine Steuerleitung 55 bzw. ein Verbindungskabel oder dgl. vorgesehen, mit der der Behälter 42a an seinem oberen Ende 44a gehalten und geschleppt wird. Mittels einer Fernsteuerung, beispielsweise einer über die Steuerleitung 55 geführten Kabelverbindung oder einer drahtlosen Ultraschallverbindung oder dgl. kann eine in Fig. 2 nicht näher dargestellte Öffnungsvorrichtung am oberen Ende 44a des Behälters 42a betätigt werden, um den Behälter 42a zu öffnen, so daß das warme Kühlwasser 43a nach oben aus dem Behälter 42a entweichen kann, wie mit Pfeilen 56 in Fig. 2 angedeutet. Auch in diesem Falle ist der Behälter 42a natürlich mit einem Ballastgewicht 52a versehen, damit der Behälter 42a in eine vorbestimmte Tiefe T abgesenkt werden kann.

Nach der Selbstentleerung des Behälters 42a kann dieser durch Einziehen der Steuerleitung 55 wieder an Bord des Unterseebootes 10 genommen und erneut gefüllt werden.

Fig. 3 zeigt weitere Einzelheiten der Abfüllanlage 41. Man erkennt, daß ein Füllzylinder 60 vorgesehen ist, der von links an die Kühlwasser-Ausgangsleitung 40 angeschlossen ist, während sich am gegenüberliegenden stirnseitigen Ende des Füllzylinders 60 ein zentrales Ausgangsrohr 61 befindet. Auf den Umfang 62 des Füllzylinders 60 ist ein Endlosschlauch 63 faltenbalgartig aufgeschoben. Der Endlosschlauch 63 kann mit einer in Fig. 3 nicht dargestellten Vorrichtung abschnittsweise vom Umfang 62 nach rechts abgezogen und dort, wie mit Pfeilen 64 angedeutet, abgebunden werden.

Auf diese Weise ist es möglich, jeweils vorbestimmte Abschnitte des Endlosschlauches 63 mit erwärmtem Kühlwasser zu befüllen, wobei die befüllten Abschnitte des Endlosschlauches 62 beidendig abgebunden werden.

Schließlich zeigt Fig. 4 noch ein weiteres Ausführungsbeispiel der Erfindung, bei dem eine Kühlwasser-Ausgangsleitung 70 durch die Außenhaut des Unterseebootes 10 nach außen geführt ist und dort in eine flexible Rohrleitung 71 übergeht. Die flexible Rohrleitung 71 reicht mit ihrem unteren Ende bis in die vorbestimmte Tiefe T und ist dort mit einem Auslaßkopf 72 versehen, der zugleich als Ballast bzw. als Schleppanker wirkt.

Der Auslaßkopf 72 ist derart mit Düsen und/oder Prallplatten und dgl. versehen, daß das erwärmte Kühlwasser nach allen Richtungen aus dem Auslaßkopf 72 ausströmen und sich optimal mit dem umgebenden kalten Meerwasser vermischen kann.

## Patentansprüche

1. Verfahren zum Betreiben getauchter Unterseeboote (10), bei denen im Betrieb Kühlwasser (43) erwärmt und das erwärmte Kühlwasser (43) in einer Tiefe (T) an das umgebende Meer (16) abgegeben wird, die gegen Entdeckung durch Infrarotsensoren sicher ist dadurch gekennzeichnet, daß das erwärmte Kühlwasser (43) unterhalb des Unterseebootes (10) in die Tiefe (T) verbracht wird.

2. Verfahren nach Anspruch 1, dadurch gekennzeichnet, daß das erwärmte Kühlwasser (43) mittels mechanischer Mittel in die Tiefe (T) verbracht wird.

3. Verfahren nach Anspruch 2, dadurch gekennzeichnet, daß als Mittel verschließbare Ballastbehälter (42) verwendet werden.

4. Verfahren nach Anspruch 3, dadurch gekennzeichnet, daß die Ballastbehälter (42) als verlorenes Gut am Meeresgrund versenkt werden.

5. Verfahren nach Anspruch 3, dadurch gekennzeichnet, daß die Ballastbehälter (42a) in vorbestimmter Tiefe mittels einer Steuerverbindung geöffnet und nach dem Austreten des erwärmten Kühlwassers (43a) wieder an Bord des Unterseebootes (10) genommen werden.

6. Verfahren nach einem oder mehreren der Ansprüche 3 bis 5, dadurch gekennzeichnet, daß die Ballastbehälter (42) im wesentlichen aus einer Kunststoffolie bestehen.

7. Verfahren nach Anspruch 6, dadurch gekennzeichnet, daß die Ballastbehälter (42) durch taktweises Befüllen und Abbinden eines Endlosschlauches (63) gebildet werden.

8. Verfahren nach Anspruch 2, dadurch gekennzeichnet, daß als Mittel eine flexible Rohrleitung (71) verwendet wird.

9. Unterseeboot, bei dessen Betrieb Kühlwasser (43) erwärmt und das erwärmte Kühlwasser (43) in einer Tiefe (T) an das umgebende Meer (16) abgegeben wird, die gegen Entdeckung durch Infrarotsensoren ist sicher dadurch gekennzeichnet, daß Mittel vorgesehen sind, um das erwärmte Kühlwasser (43) unterhalb des Unterseebootes (10) in die Tiefe (T) zu verbringen.

10. Unterseeboot nach Anspruch 9, dadurch gekennzeichnet, daß das Unterseeboot (10) eine Abfüllanlage (41) aufweist, in der das erwärmte Kühlwasser (43) in Ballastbehälter (42) abfüllbar ist, deren Gewicht in gefülltem Zustand größer ist als das der von ihm verdrängten Menge an umgebendem Meerwasser.

11. Unterseeboot nach Anspruch 10, dadurch gekennzeichnet, daß die Ballastbeutel (42) aus Kunststoffolie bestehen.

12. Unterseeboot nach Anspruch 10 oder 11, dadurch gekennzeichnet, daß die gefüllten und abgelassenen Ballastbehälter (42a) über eine Verbindungsleitung (55) mit dem Unterseeboot (10) verbunden sind und daß an dem Ballastbehälter (42a) eine fernsteuerbare Öffnungsvorrichtung vorgesehen ist.

13. Unterseeboot nach einem oder mehreren der Ansprüche 10 bis 12, dadurch gekennzeichnet, daß die Abfüllanlage (41) einen Füllzylinder (60) aufweist, auf den ein Endlosschlauch (63) faltenbalgartig aufgeschoben ist, daß der Füllzylinder (60) taktweise in einen vom Füllzylinder (60) abgezogenen Abschnitt des Endlosschlauches (63) entleerbar ist, und daß Mittel zum abschnittsweisen Abbinden des Endlosschlauches (63) vorgesehen sind.

14. Unterseeboot nach Anspruch 9, dadurch gekennzeichnet, daß eine Kühlwasser-Ausgangsleitung (70) mit einer flexiblen Rohrleitung (71) verbunden ist, die sich vom Unterseeboot (10) bis in die Tiefe (T) erstreckt.

15. Unterseeboot nach Anspruch 14, dadurch gekennzeichnet, daß am freien Ende der Rohrleitung (71) ein Auslaßkopf (72) angeordnet ist.

## Claims

1. A method of operating submerged submarines (10) in which during operation cooling water (43) is heated and the heated cooling water (43) is discharged to the surrounding see (16) in a depth (T) being safe against recognition by means of infrared sensors, characterized in that the heated cooling water (43) is discharged in the depth (T) below the submarine (10).

2. The method of claim 1, characterized in that the heated cooling water (43) is conveyed into the depth (T) by means of mechanical means.

3. The method of claim 2, characterized in that closable ballast containers (42) are used as the means.

4. The method of claim 3, characterized in that the ballast containers (42) are sunk to the sea bottom as lost items.

5. The method of claim 3, characterized in that the ballast containers (42a) are opened in a predetermined depth by means of a control connection and are again recuperated on board of the submarine (10) after the discharge of the heated cooling water (43a).

6. The method of any of claims 3 - 5, characterized in that the ballast containers (42) essentially consist of a plastic material foil.

7. The method of claim 6, characterized in that the ballast containers (42) are formed by periodically filling and tying-off an endless hose (63).

8. The method of claim 2, characterized in that a flexible pipe duct (71) is used as the means.

9. A submarine during the operation of which cooling water (43) is heated and the heated cooling water (43) is discharged to the surrounding sea (16) in a depth (T) being safe against recognition by infrared sensors, characterized in that means are provided for conveying the heated cooling water (43) in the dept (T) below the submarine (10).

10. The submarine of claim 9, characterized in that the submarine (10) is provided with a filling installation (41) for filling the heated cooling water (43) into ballast containers (42), the weight of which in a filled state is larger than that of the quantity of surrounding sea water displaced by it.

11. The submarine of claim 10, characterized in that the ballast bags (42) consist of plastic material foil.

12. The submarine of claims 10 or 11, characterized in that the filled and discharged ballast containers (42a) are connected to the submarine (10) by means of a connection line (55), and that the ballast containers (42a) are provided with a remote-controllable opening device.

13. The submarine of any of claims 10 - 12, characterized in that the filling installation (41) comprises a filling cylinder (60) with an endless hose (63) being applied thereon in a bellows-type fashion, that the filling cylinder (60) is arranged to be discharged periodically into a section of the endless hose (63) being withdrawn from the filling cylinder (60), and that means are provided for tying-off the endless hose (63) in predetermined distances.

14. The submarine of claim 9, characterized in that a cooling water discharge pipe (70) is connected to a flexible tube duct (71) extending from the submarine (10) into the depth (T).

15. The submarine of claim 14, characterized in that a discharge head (72) is arranged at the free end of the pipe duct (71).

## Revendications

1. Procédé de commande de sous-marins immergés (10) dans le fonctionnement desquels de l'eau de refroidissement (43) est réchauffée et l'eau de refroidissement réchauffée (43) est évacuée dans la mer environnante (16) à une profondeur (T), qui est non-détectable par capteur à infra-rouges, caractérisé en ce que l'eau de refroidissement réchauffée (43) est évacuée au-dessous du sous-marin (10) à la profondeur (T).

2. Procédé selon la revendication 1, caractérisé en ce que l'eau de refroidissement réchauffée (43) est évacuée à la profondeur (T) par un moyen mécanique.

3. Procédé selon la revendication 2, caractérisé en ce que l'on peut utiliser comme moyen un ballast verrouillable (42).

4. Procédé selon la revendication 3, caractérisé en ce que les ballasts (42) sont lâchés vers les fonds marins en tant que biens perdus.

5. Procédé selon la revendication 3, caractérisé en ce que les ballasts (42a) sont ouverts à une profondeur prédéterminée au moyen d'une liaison de commande et ramenés à bord du sous-marin (10) après évacuation de l'eau de refroidissement réchauffée (43a).

6. Procédé selon l'une ou plusieurs des revendications 3 à 5, caractérisé en ce que les ballasts (42) consistent essentiellement en une feuille en matière plastique.

7. Procédé selon la revendication 6, caractérisé en ce que les ballasts (42) sont formés par remplissage périodique et laçage d'un tuyau sans fin (63).

8. Procédé selon la revendication 2, caractérisé en ce que le moyen peut consister en une canalisation flexible (71).

9. Sous-marin, dans le fonctionnement duquel de l'eau de refroidissement (43) est réchauffée et l'eau de refroidissement réchauffée (43) est évacuée dans la mer environnante (16) à une profondeur (T), qui est non-détectable par des capteurs infra-rouges, caractérisé en ce que des moyens sont prévus pour évacuer l'eau de refroidissement réchauffée (43) au-dessous du sous-marin (10) à la profondeur (T).

10. Sous-marin selon la revendication 9, caractérisé en ce que le sous-marin (10) présente une installation de transvasement (41), dans laquelle l'eau de refroidissement réchauffée (43) peut être transvasée dans des ballasts (42), le poids d'un ballast rempli étant supérieur à celui de la quantité d'eau de mer environnante déplacée par ledit ballast.

11. Sous-marin selon la revendication 10, caractérisé en ce que les sacs de ballast (42) consistent en une feuille de matière plastique.

12. Sous-marin selon la revendication 10 ou 11, caractérisé en ce que les ballasts remplis et vidés (42a) sont reliés au sous-marin (10) au moyen d'une canalisation de liaison (55), et en ce qu'un dispositif d'ouverture télécommandé est prévu sur le ballast (42a).

13. Sous-marin selon l'une ou plusieurs des revendications 10 à 12, caractérisé en ce que l'installation de transvasement (41) présente un cylindre de remplissage (60), sur lequel un tuyau sans fin (63) est enfilé en soufflet, en ce que le cylindre de remplissage (60) peut être vidé périodiquement dans une portion du tuyau sans fin (63) étirée depuis le cylindre de remplissage (60), et en ce qu'il est prévu des moyens permettant de lier le tuyau sans fin (63) en portions.

14. Sous-marin selon la revendication 9, caractérisé en ce qu'une canalisation de sortie d'eau de refroidissement (70) est reliée à une canalisation flexible (71) qui s'étend depuis le sous-marin (10) jusqu'au fond marin à la profondeur (T).

15. Sous-marin selon la revendication 14, caractérisé en ce qu'une tête d'évacuation (72) est prévue à l'extrémité libre de la canalisation (71).
